# EUROPÄISCHE PATENTSCHRIFT

(11) **EP 3 081 305 B1**
(45) Veröffentlichungstag und Bekanntmachung des Hinweises auf die Patenterteilung: **12.06.2019**
(21) Anmeldenummer: 16160742.9
(22) Anmeldetag: 16.03.2016
(51) Int. Cl.: B02C 17/16, B02C 17/18

(54) **HOCHLEISTUNGS-RINGRAUM-TAUCHMÜHLE MIT ROTIERENDEM TRENNSIEB MIT SPALTDICHTUNG**
HIGH POWER ANNULUS BASKET MILL WITH ROTATING SEPARATOR SCREEN WITH SEAL ELEMENT FOR SEALING A GAP
BROYEUR HAUTE PUISSANCE A CHAMBRE ANNULAIRE AVEC TAMIS SEPARATEUR ROTATIF ET JOINT LABYRINTHE

(30) Priorität: 16.04.2015 DE 102015105815
(43) Veröffentlichungstag der Anmeldung: 19.10.2016
(73) Patentinhaber: Wilhelm Niemann GmbH & Co KG MASCHINENFABRIK, 49326 Melle-Neuenkirchen (DE)
(72) Erfinder: Niemann, Frank, 49326 Melle-Neuenkirchen (DE)
(74) Vertreter: 2K Patentanwälte Blasberg Kewitz & Reichel

(56) Entgegenhaltungen:
- DE-B3-102009 013 214
- JP-A- H10 118 511
- KR-A- 20090 087 688
- KR-B1- 101 313 725

## Beschreibung

Die Erfindung betrifft eine Tauchmühle nach dem Oberbegriff der unabhängigen Patentansprüche.

Insbesondere betrifft die Erfindung eine Tauchmühle zum Behandeln von fließfähigem Mahlgut mit Mitteln zur Befestigung von Teilen der Tauchmühle an einer vertikalen Rührwelle eines Dissolvers oder dem Dissolver selber, mit einem den Mahlraum begrenzenden Mahlbehälter und einem durch die Rührwelle antreibbaren, in dem Mahlbehälter angeordneten Rotor.

### Gebiet der Erfindung:

Mischvorrichtungen oder auch Dissolver gemäß Fig. 1 weisen einen Antrieb 1 auf, der eine senkrecht in das Mischgut 2 tauchende Dispergierwelle 3 antreibt, an der ein Mischwerkzeug/Dispergierscheibe 4 angeordnet ist, das vorzugsweise als kreisrunde Scheibe ausgebildet ist, an deren Außendurchmesser Zähne angeordnet sind. Durch diese Scheibe entsteht ein laminarer Sog, der zum Umwälzen des Gutes führt. Unter Dispergieren versteht man im vorliegenden Fall das allgemeine Benetzen von Primärteilchen pulveriger Stoffe wie z.B. Farbpigmente, Füllstoffe und dergleichen, die in der Regel beim Einschütten in die Flüssigkeit Agglomerate bilden.

Zur Erreichung einer gleichmäßigen Primärteilchenbenetzung ist die Übertragung einer hohen Leistung auf das Mischgut 2 erforderlich. Aus diesem Grund sollte eine hohe Feststoffkonzentration gewählt werden, um beim Dispergierprozess ein Verspritzen zu vermeiden. Erst nach Erreichen einer homogenen Benetzung darf auf die Gebrauchskonsistenz verdünnt werden. Hierdurch wird verständlicherweise das Benetzen der pulverigen Stoffe, die oftmals verschiedener Art und Dichte sind, problematisch und zeitaufwendig.

Dispergieren in der vorher beschriebenen Form unterscheidet sich stark von einem vielfach in der Chemie vorkommenden einfachen Rührvorgang, bei dem oftmals nur Flüssigkeiten untereinander oder Flüssigkeiten mit geringem Anteil von pulverigen Stoffen vermischt oder hergestellt werden.

Vorrichtungen aus diesem Bereich sind aus DE 7138140 U, DE 2208443 A, DE 36 16 203 A1, DE 34 38 766 A1, DE 26 44 326 A1, DE 1 941 831 C, DE 18 14 506 A, US 44 51 155 A, DE 82 34 623 U1, US 36 30 636 A, US 30 30 083 A, US 48 13 787 A, DD 42 040 A5, US 24 64 588 A, EP 1 126 908 B1 und EP 1 724 023 B1 bekannt.

Die DE 10 2009 0131214 B3 zeigt eine Vorrichtung mit Sieb, das im Boden der Korbmühle ausgebildet ist und somit ebenfalls Dichtungsprobleme mit sich bringt.

Die KR 2009 0087688A zeigt eine Vorrichtung bei der ein Sieb um die Welle angeordnet ist, allerdings ist das Sieb fest an beiden Seiten (oben und unten) eingebettet in den Rotor, so dass die Dichtungen außerhalb des Rotors liegen und zu den bekannten Problemen führen.

Diese Dissolver wurden später um eine sogenannte Tauchmühle (Korbmühle, Basket-Mill) erweitert. Diese Mühle 5 ist auf der Welle oftmals zusätzlich zur Dispergierscheibe 4 (Pumpscheibe) angeordnet, weist eine Mahlkammer bzw. einen Mahlraum auf, in der Mahlkörper (Perlen) angeordnet sind, die durch Rührscheiben, Rührstäbe oder Mitnahmeflächen in Bewegung gesetzt werden.

Dabei wird das zu mahlende Mischgut in der Regel von oben durch den Mahlraum gesaugt, wobei die sich bewegenden Mahlperlen die Feststoffe oder Agglomerate in der Flüssigkeit zwischen sich, den Mahlperlen 8 und dem Rührorgan und zwischen Mahlperlen und Mahlraumbegrenzung aufschließen oder / und zerkleinern (mahlen).

Man spricht bei dieser Art Mühlen auch von Vollraummühlen bei denen konstruktionsbedingt auch Zonen mit geringeren und höheren Energiedichten entstehen. Dies sind Bereiche bei denen die Mahlperlen mehr oder weniger beschleunigt und mehr oder weniger verdichtet werden. Eine entsprechende Vorrichtung ist der DE 10 2009 013 214 B3 zu entnehmen, deren Merkmale hierin zur Erklärung aufgenommen werden.

Ein Trennsieb (Separator), das vorzugsweise im Bodenbereich, aber auch als Mahlbehälterwand angeordnet sein kann, trennt die Mahlperlen vom Mahlgut, so dass diese den Mahlraum nicht verlassen können und das Mahlgut wieder in den Rührbehälter 29 zurück fließen kann.

Der Nachteil dieser Trennsiebe ist, dass sie ein Teil der Mahlbehälterbegrenzung darstellen und die Energie der beschleunigten Mahlperlen auffangen müssen. Dies führt zu einem entsprechenden Verschleiß.

Die Dispergierscheibe 4 (Pumpscheibe), die vorzugsweise unterhalb des Mahlkorbes angeordnet ist, saugt hierbei das Mischgut / Mahlgut 2 durch die Tauchmühle.

Aufgrund des Umstandes, dass der Mahlraum durch ein nicht rotierendes Gehäuse 31 (Mahlbehälter) definiert wird, in dessen Mitte eine rotierende Welle 3 angeordnet ist, deren Erstreckungen die Perlen in dem Mahlraum in Bewegung setzen, bedarf es einer Dichtung zwischen Mahlraumgehäuse und Welle. Bei diesen Dichtungen handelt es sich nicht um Dichtungen im klassischen Sinn, sondern sie dienen dazu die Mahlkörper (Perlen mit 0,5 - 2 mm Durchmesser, je nach Sortierung) in dem sogenannten Mahlraum zurückzuhalten.

Diese Art Dichtungen, wie sie in der DE 10 2009 013 214 B3 beschrieben wurden, haben den Nachteil, dass sie sich durch die Längenausdehnung der Rührwelle und der Tragestangen der Mühle schließen oder öffnen, oder bei Lippendichtungen mehr oder weniger vorgespannt werden. Auch sind sie sehr Mahlperlen belastet, da kein mechanischer Schutz und auch keine schützende Zentrifugalkraft auf sie einwirkt. Die selbständige Nachstellung bei Verschleiß ist nicht gegeben oder bei Lippendichtungen sehr gering.

### Überblick über die Erfindung:

Aufgabe der vorliegenden Erfindung ist es, eine Tauchmühle bereitzustellen, die die oben genannten Nachteile nicht besitzt.

Gelöst wird diese Aufgabe durch eine Tauchmühle mit den Merkmalen der unabhängigen Ansprüche.

Vorteilhafte Ausführungsformen können den Unteransprüchen entnommen werden.

Im Einzelnen handelt es sich um eine Tauchmühle zum Behandeln von fließfähigem Mahlgut mit Mitteln zur Befestigung von Teilen der Tauchmühle an einer vertikalen Rührwelle eines Dissolvers oder dem Dissolver selber. Die Befestigung kann durch Flansche oder Ringe an der Welle erfolgen oder durch Streben am Gehäuse des Dissolvers. Die Tauchmühle umfasst einen den Mahlraum begrenzenden Mahlbehälter und einen durch die Rührwelle antreibbaren und in dem Mahlbehälter angeordneten Rotor, wobei zwischen der Mahlbehälterinnenwand und dem Außenumfang des Rotors ein ringzylindrischer Mahlraum ausgebildet ist. Der Rotor weist eine zylinderförmige Struktur auf und innerhalb des Rotors ist ein innerer Ringraum ausgebildet, der getrennt durch eine Wandung innerhalb des ringzylindrischen Mahlraumes angeordnet ist. Der Mahlraum ist ausgebildet, um Mahlperlen aufzunehmen, die durch Werkzeuge bewegt werden. Der Mahlraum hat einen Mahlgutzugang im oberen Bereich und einen Mahlgutabgang im unteren Bereich um die Welle. Ein vorzugsweise rohrförmiges Trennsieb ist vorhanden, das sich um die Welle erstreckt, um die Mahlperlen vor dem Mahlgutabgang vom Mahlgut zu trennen. Der Rotor weist Öffnungen auf, so dass der Mahlraum und der innere Ringraum miteinander in Verbindung stehen. Die Öffnungen sind vorzugsweise an der Unterseite und/oder der Seitenfläche des Rotors ausgebildet. Im inneren Ringraum erstreckt sich das Trennsieb rohrförmig um die Rührwelle und ist mit der Rührwelle direkt verbunden oder über den Rotor mit der Rührwelle verbunden, so dass es mit der Rührwelle rotierbar ist. Vorzugsweise ist das Trennsieb an der Innenplanfläche im Zentrum des Rotors leicht lösbar befestigt und dreht sich dadurch zwangsläufig mit dem Rotor. Hierdurch kann es einfach ersetzt werden, bzw. der Rotor kann ersetzt werden und das Trennsieb in den neuen Rotor eingesetzt werden.

In einer bevorzugten Ausführungsform kann das rotierende Trennsieb an seinem einen Ende direkt oder über den Rotor mit der Welle verbunden werden, und an seinem anderen Ende ist es mit einer Dichtung, vorzugsweise einer Spaltdichtung, ausgestattet, die das rotierende Trennsieb zu einem ruhenden unteren Boden der Tauchmühle abdichtet. Die Abdichtung erfolgt vorzugsweise mit einem Gleitring.

Der Gleitring wird mit mindestens einer Feder axial belastet, wobei dieser Gleitring auf einem vorzugsweise mit verschleißfestem Werkstoff belegten Boden gleitet.

In einer möglichen Ausführungsform sind die Materialien und Federn so ausgelegt, dass kurzzeitig auch ein Trennspalt von bis zu 0,3 mm bildbar ist.

In einer möglichen Ausführungsform ist der Gleitring selbst aus verschleißfestem Werkstoff mit guten Gleiteigenschaften, vorzugsweise aus Keramik, Hartmetall oder Kunststoff hergestellt, vorzugsweise aus PE-, PU- Kunststoff oder PTFE Compound.
Als PTFE Compound könnte Teflon mit 25% Kohle (siehe auch DE102009013214B3) verwendet werden.Als Keramik wird z.B.SiSiC Siliziumkarbid mit infiltrierten Si oder SiC aus reinem gesintertes Siliziumkarbid eingesetzt. Als Hartmetall könnte z.B. Wolframkarbid mit Kobald oder Nickel-Binder genutzt werden.

Das Trennsieb ist vorzugsweise ein Spaltsieb, das aus einem spiralförmig aufgewickelten Profildraht besteht, der die Rohrform bildet, wobei der Draht mit einem definierten Abstand an Halterungsstäben befestigt ist, so dass der Zwischenraum zwischen den Profildrahtwicklungen die Spalte ergeben. In diesem Zusammenhang wird auf die entsprechenden hier genannten Druckschriften verwiesen, die das Grundkonzept eines Spaltsiebs beschreiben.

Die Tauchmühle weist einen Mahlgutzugang mit einer Einlassöffnung auf, in der ein Flügelrad angeordnet ist, das vorzugsweise die Förderung des Mahlgutes unterstützt und auch einen Austritt der Mahlperlen verhindert. Das Flügelrad ist wie ein Propeller oder eine Schnecke ausgebildet und hilft zusätzlich das Mahlgut in die Tauchmühle zu transportieren.

Die Werkzeuge, die am Rotor oder an der Wandung der Tauchmühle befestigt sind, sind vorzugsweise Stifte. Diese, sowie die Wandung des Rotors und des Mühlenbehälters sind vorzugsweise aus verschleißfestem Hartmetall und Stahl bzw. entsprechend beschichtet, sodass der Verschleiß gering ist. Auch die Werkzeuge der Rotorplanflächen sind in Schaufelform angeordnet bzw. mit einem Versatz oder einer Treppenform, so dass eine Schneckenwindung bzw. eine Art Propeller entsteht, der das Mischgut und die Perlen in die Mühle drückt. Durch diese Mittel wird der Mahlgutstrom von einem kegelförmigen Mahlgutzuführungsraum in den ringzylindrischen Mahlraum beschleunigt, wodurch die Mahlperlen schon hierdurch weitgehend im Mahlraum gehalten werden.

Ein wichtiger Aspekt der Erfindung ist, dass der äußere ringzylindrische Mahlraum mit dem inneren Ringraum über einen radial verlaufenden, ebenen, ringflächenförmigen, nachgeordneten Mahlraum und/oder über die Auswerfkammern verbunden ist.

Hierbei ist der Rotor mit im Wesentlichen radial verlaufenden Auswerferkammern ausgestattet, die sich zum inneren Ringraum erstrecken, und sich dort vorzugsweise aufweiten.
Hierbei ist eine Tangente des Verlaufs der Auswerfkammer zum Radius des Ringraums in einem Winkel angestellt, der sich in Rotationsrichtung öffnet. D.h. es entsteht eine vom Zentrum gegen die Rotationsrichtung verlaufende Tangente der Auswerfkammern, so dass ein Abfließen des Mahlguts bzw. der Perlen in den zylindrischen Mahlraum durch die Rotationsbewegung erreicht werden kann, ohne dass ein Stau in den Auswerfkammern zu erwarten ist.

In einer bevorzugten Ausführungsform verbleiben von einer zylindrischen Mantelfläche des Rotorhohlraumes, im inneren Ringraum zwischen den Auswerfkammern nur verjüngende Stege (Maß C in der Figur 3), die vorzugsweise kleiner als 15 mm sind und vorzugsweise mit einem Radius versehen sind, sodass die Mahlperlen keinen Halt finden. Die Auswerfkammern behalten axial ihre Form nach unten und sind an der unteren Planfläche des Rotors offen. Die Auswerfkammern haben von der unteren Planfläche nach oben gesehen, am Rotoraußendurchmesser vorzugsweise eine geringere Tiefe als am inneren Hohlraumdurchmesser des Rotors.
D.h. die Auswerfkammern sollten innen die gesamte Höhe des Siebes erfassen, damit die Mahlperlen nicht an der Innenwand des Rotors im Kreis "Karussell" fahren können und außen nicht schon durch die hohe Öffnung im oberen Bereich des Rotors den Mahlraum verlassen können. Dies kann in Fig.2 beim Bezugszeichen (18) erkannt werden.

Weiterhin sind die Auswerfkammern des Rotors über die horizontale, ebene Ringfläche des Mahlraums mit dem inneren Ringraum verbunden, wobei der ringzylindrische -Mahlraum und teilweise der ebene, ringflächenförmige Mahlraum mit Mahlperlen gefüllt sind. Der dem Mahlraum vorgeordnete Mahlgut - Zuführraum ist mit dem Mahlgutzugang um die Rührwelle im oberen zentrischen Bereich angeordnet, und ist mit dem Zuführ - Flügelrad versehen, so dass der Mahlgutstrom mit Unterstützung der Werkzeuge im Zuführraum auf der Kegelfläche des Rotors in den Ring - Mahlraum gefördert werden kann.

Im Einsatz mit einem Dissolver ist eine Dispergierscheibe unterhalb der Tauchmühle in einem Rührbehälter an der Rührwelle befestigbar. Die Dispergierscheibe saugt somit das Mahlgut durch das Trennsieb unterstützend an. Die Größe des Rotors, die Ausbildung und/oder Anordnung der Werkzeuge, die Rotationsgeschwindigkeit der Welle und/oder die Leistungsfähigkeit der Dispergierscheibe sind so aufeinander abgestimmt, dass der Mahlgut-Mahlperlen-Strom in den Auswerfkammern des Rotors weitgehend durch die auftretenden Zentrifugalkräfte von Mahlperlen befreit ist, so dass das Mahlgut ungehindert durch das Trennsieb der Tauchmühle in den Rührbehälter zurück strömen kann, wobei das rotierende Trennsieb im Zentrum der Tauchmühle an seinem unteren Ende mit einer Spaltdichtung ausgestattet ist, um ein Austreten der Perlen zu verhindern.

In einer weiteren Ausführungsform ist das äußere Gehäuse der Tauchmühle doppelwandig, so dass eine Kühlung in dem Mahlbehälter angeordnet ist, um das Mahlgut zu kühlen.

Ein weiterer Teil der Erfindung ist ein Dissolver mit einer Rührwelle, an dessen Ende sich eine Dispergierscheibe befindet, mit einem Antrieb, der die Rührwelle antreibt, die dafür vorgesehen ist, sich in einen Rührbehälter zu erstrecken, wobei eine Tauchmühle wie oben beschrieben an der Rührwelle und an dem Gehäuse des Dissolvers befestigt ist.

Auch die Verwendung der Tauchmühle ist ein entsprechender Teil der Erfindung.

Ein weiterer Teil ist der Rotor für eine Tauchmühle und das rohrförmige Trennsieb für den Rotor, da es sich hierbei um wichtige Teile der Maschine handelt, die ggfs. zu ersetzen sind.

Insbesondere hat die Erfindung einen guten Produkteinzug in die Mahlkammer. Ferner verhindert die Erfindung das Verlassen von Mahlperlen durch den offenen Mahlgutzugang.

Auch ist es vorteilhaft, dass die Erfindung eine hohe, gleichmäßige Energiedichte im gesamten Ring-Mahlraum aufweist.

Ein weiterer Vorteil ist unabhängig von der Mühlengröße eine vergleichbare, der Größe entsprechende Kühlleistung, wobei die Mahlleistung zur Maschinengröße linear ist.

Das Trennsieb lässt sehr kleine Mahlperlen zu und schützt sich durch seine Drehbewegung selbst.

Die Dichtung (Mahlperlenrückhaltung) ist so ausgebildet, dass sie Maßtoleranzen, Wärmeausdehnungen, Radialschläge und Verschleiß auffangen kann.

Die Erfindung kommt mit weniger als 50% der Mahlperlen einer herkömmlichen Vollraum- Tauchmühle aus und erreicht eine höhere Mahlleistung als diese.

### Figurenbeschreibung:

- Fig.1: zeigt einen Schnitt durch die vorliegende Erfindung mit einer Tauchmühle 5, die durch eine rotierende Rührwelle 3 angetrieben wird, diese Tauchmühle wird in einen Behälter 29 geführt und befindet sich somit im Mahlgut 2. Das Mahlgut 2 strömt von oben in die Mühle und verlässt die Mühle im unteren Zentrum 30 wieder in den Behälter 29;
- Fig. 2: zeigt einen Schnitt durch die Tauchmühle, der Fig. 1;
- Fig. 3: zeigt eine Unteransicht auf den Rotor, aus der Richtung des Bodens des Behälters gemäß Fig. 1 und Fig. 2;
- Fig. 4: zeigt einen Schnitt durch den Rotor nach Fig.3 auf einer höheren Ebene;
- Fig. 5: zeigt einen Rotor nach Fig. 3 und Fig. 4 in perspektivischer Ansicht.

### Detaillierte Beschreibung der Erfindung:

Fig. 1 zeigt einen Schnitt durch die vorliegende Erfindung mit einer Tauchmühle 5, die durch eine rotierende Rührwelle 3 angetrieben wird. Die Welle wiederum wird von einem Antrieb 1, in der Regel einem Elektromotor mit oder ohne Getriebe angetrieben. Diese Tauchmühle 5 wird in einen Rührbehälter 29 geführt und befindet sich somit in einem Mahlgut 2. Das Mahlgut 2 strömt von oben in die Tauchmühle 5, wobei es an einer Eintrittsöffnung/Mahlgutzugang 9 durch ein Flügelrad 27 beschleunigt wird, von schaufelförmig angeordneten Werkzeugen 13, vorzugsweise Stiften 13, auf der Kegelfläche eines Rotors 12 erfasst und in einen Mahlraum 7 geführt wird. Wobei es von einer Dispergierscheibe / Pumpscheibe 4 unterhalb der Tauchmühle 5 durch ein Trennsieb 10 angesaugt wird und hierdurch seine stärkste Ausrichtung erlangt.

Bei dieser Systematik, der in das Mischgut/Mahlgut 2 getauchten kompletten Mühle (Tauch-Mühle) 5 erreicht man gegenüber den bekannten, geschlossenen Vollraum- und Ringraum - Rührwerksmühlen (siehe DE 3844380 C1, DE 3716587 C1, DE 4240779 C1) ein offenes, druckloses System, wie um die Tauchmühle 5 im Rührbehälter 29 selbst. Bei den Rührwerksmühlen wird mit einer externen Pumpe, das Mahlgut in deren Mahlraum gedrückt, aus dem es dann nach dem Mahlen in den drucklosen (atmosph.) Raum ausfließen kann. Es ist also in der Tauchmühle ein völlig unterschiedliches Fließverhalten des Mahlgutes und der Mahlperlen - Mahlgutmasse gegenüber den bekannten Rührwerksmühlen gegeben.

Wie aus Fig.2 ersichtlich ist, ist durch die ringzylindrische Ausgestaltung des Mahlraumes 7 mit einem verhältnismäßig geringem Volumen die erfindungsgemäße Tauchmühle gegenüber den gesamten Mühlen - Innenraum oder vergleichsweise Vollraummühle (siehe Tauchmühlen DE 10 2009 013 214 B3) in einem bedeutendem Vorteil, da nur eine geringe Menge Mahlperlen 8 benötigt werden.

Was natürlich voraussetzt, dass eine Mahlgut - Zwangsführung in diesem Ring- Mahlraum 7 gegeben ist und nicht wie bei herkömmlichen Tauchmühlen auf kürzestem Weg vom Zugang zum Ausgang gelangen kann. Eine Zuführung des Mahlguts erfolgt durch einen Mahlgut-Zuführraum 26. Durch die ringzylindrische Ausgestaltung des Mahlraumes 7 wird erreicht, dass insbesondere die Mahlperlen 8 nur geringe radiale Wege im Mahlraum zurücklegen, da sie durch Ausnutzung der auftretenden Zentrifugalkräfte in diesem äußeren, zylindrischen Mahlraum 7 gehalten werden, oder sich nach einem Maschinenanlauf in diesem Bereich sammeln.

Um in diesem Mahlperlen komprimierten Ring-Mahlraum 7 besser die Bewegungsenergie des Rotors 12 in eine Mahlgut-Mahlkörpermasse bzw. Mahlperlenmasse 24 einbringen zu können, wird der Rotor 12 auch an seiner zylindrischen Außenfläche mit Rührwerkzeugen, vorzugsweise mit Stiften 13 versehen, die die Mahlperlen 8 in eine starke Turbulenz versetzen, damit zwischen diesen Mahlperlen und zwischen Mahlperlen und Mahlraumbegrenzung sowie den Mahlperlen und den Werkzeugen 13 die Mahlung oder Dispergierung des Mahlgutes erfolgt.

Zu einer weiteren Steigerung der Energieeinbringung in die Mahlgut - Mahlkörpermasse 24 werden auch an der ruhenden zylindrischen Innenwand 14 des Mahlraumes innen Werkzeuge, vorzugsweise Stifte 13 angebracht, die die rotierende Mahlgut - Mahlkörpermasse 24 abbremst, aufwühlt und so eine zusätzliche starke Turbulenz, sprich Bewegungsenergie einbringt.

Da dieser schmale, zylindrische Ringraum / Mahlraum 7 bei größeren und kleineren Mühlen in seiner radialen Breite (Fig.2 Maß A) und seinen Werkzeugen identisch ist, kann auch bei einem kleineren oder größeren Mahlraumvolumen, sprich größere oder kleinere Tauchmühle bei gleicher Energiedichte eine lineare Kühl - und Mahlleistung angenommen werden. D.h. eine 2-mal größere Mühle hat auch eine 2-mal größere Kühlfläche 15 und eine 2-mal größere Mahlleistung.

In Fig. 2 ist gut zu erkennen, dass die zylindrische Innenwand 14 doppelwandig nach außen ausgeführt ist, um im Bedarfsfall mit einem geeigneten Kühlmedium 16, vorzugsweise Wasser, Wärmeenergie abzuführen.

Dieser äußere Ringraum/Mahlraum 7 (siehe Fig. 2) wird nach innen durch den zylindrischen Rotor 12 (siehe Fig. 2-5) gebildet, der auf der senkrechten Rührwelle 3 aufgebracht ist. An seiner unteren Begrenzung besitzt der Rotor 12 eine ebene Ringfläche 17, die wiederum diesen nachgeordneten Mahlraum 23 nach oben begrenzt. Auch diese Ringfläche des Rotors ist mit Rührwerkzeugen (Fig. 2, 3, 5), vorzugsweise mit Stiften 13 versehen, um nicht nur im Mahlraum - Bodenbereich Bewegungsenergie in die Mahlperlen - Mahlgutmasse einzubringen, sondern auch aus der Kreisbewegung ergebenen Zentrifugalbeschleunigung die Mahlperlen 8 weitgehend im ringzylindrischen Mahlraum 7 zu halten oder sie nach einem Maschinenstopp in diesen Bereich zu fördern. Nach unten wird der Mahlraum 7 durch einen Boden 25 begrenzt.

Weiter zeigt die konstruktive Ausgestaltung in Fig. 3, 4, 5 Auswerfkammern 18 des Rotors 12, ähnlich eines Pumprades, auf. Auf dem Weg des Mahlgutes durch die Mühle zu dem Trennsieb 10 wird der Strom der Mahlgut-Mahlkörpermasse 24 weitgehend durch die auftretenden Zentrifugalkräfte von Mahlperlen 8 befreit; und die Mahlperlen 8 werden in den ringzylindrischen Mahlraum 7 zurück geführt, oder verbleiben gleich in diesem. Die Auswerfkammern 18 besitzen zum Rotorzentrum hin eine so starke Aufweitung, dass die wenigen Mahlperlen im inneren Ringraum 19 (Maß B) um das Trennsieb 10, bei der Drehbewegung bzw. bei der Zentrifugierung im Innenraum des Rotors 12 keinen Halt finden und wieder in den äußeren Ring - Mahlraum 7 zurückströmen. Durch diese Ausgestaltung werden die einzelnen Mahlperlen 8 zwangsläufig immer in eine Auswerfkammer 18 geführt, um den Rotor 12 in den äußeren Mahlraum 7 verlassen zu können. Die Auswerfkammern 18 stellen Aussparungen im Körper des Rotors 12 dar.

Das Trennsieb 10 gemäß Fig.2 ist beabstandet um die Rührwelle 3 und die Nabe des Rotors 12 angeordnet, und ist an dessen inneren, oberen Planfläche leicht lösbar befestigt und dreht mit dem Rotor 12 um die gemeinsame Achse. Das Trennsieb ist in der Regel ein Spaltsieb, bei dem ein Profildraht spiralförmig mit einem definierten Abstand als Zylinder aufgewickelt ist. Die einzelnen Sprialwindungen sind an Stäben im inneren befestig, die axial angeordnet sind (siehe DE 3844380 C1, DE 3716587 C1, DE 4240779 C1). Da auch an der Siebmantelfläche durch die Drehbewegung Zentrifugalkräfte wirken, ist diese Trenneinrichtung 10 weitgehend frei von Mahlperlen 8 oder reinigt sich weitgehend selbst.

Eine Dichtung gemäß Fig.2 wird in einer bevorzugten Ausführungsform als Spaltdichtung 11 bezeichnet und ist im unteren Bereich des rotierenden Trennsiebes 10 angeordnet. Sie ist vom Aufbau weitgehend eine klassische GleitringDichtung. In einer möglichen Ausführungsform dient diese nur als Rückhaltung der Mahlperlen 8 und muss nicht dichten. Darum der Begriff Spaltdichtung 11, da sie einen geringen Trennspalt (Öffnungsspalt) zulässt. Als Besonderheit ist die Spaltdichtung 11 in der Lage, axiale Maßungenauigkeiten und die unterschiedliche thermische Längenausdehnung der Rührwelle 3 und von den Tragestangen 20 der Tauchmühle 5 aufzufangen. Sie ist auch in der Lage bei den radialen Schlägen der Rührwelle 3 ihr Trennspalt-Maß problemlos zu halten. Durch ein im Innern des Trennsiebes befindliches Federsystem, insbesondere eine Feder 28, das auf den drehenden Gleitring 21 wirkt, ist der Gleitring auch in der Lage, entstandenen Verschleiß wieder auszugleichen. Als Gleitwerkstoffpaarung werden verschleißfeste Hartstoffe mit guten Notlaufeigenschaften eingesetzt, vorzugsweise ein Hartstoff z.B. Hartmetall beim Gegenring 22 im Bodenbereich gegen den drehenden, befederten Gleitring 21 aus Keramik oder bevorzugt aus verschleißfestem Kunststoff. Als Kunststoff könnte es der Werkstoff sein, wie er heute schon bei Lippendichtungen eingesetzt wird. Auch hier wird auf DE 10 2009 013 214 B3 verwiesen. Auch können die Kunststoffe verwendet werden, die in 20 2013 101 084.7 genannt wurden, die eine hohe Bestandskraft beim Rotieren haben, insbesondere geeignetes PE und PU, PTFE Compound Material, siehe oben.

### Bezugszeichenliste

- 1: Antrieb
- 2: Mischgut / Mahlgut
- 3: Rührwelle
- 4: Dispergierscheibe / Pumpscheibe
- 5: Tauchmühle
- 6: Produkteinzug
- 7: Mahlraum / Mahlkammer
- 8: Mahlperlen
- 9: Mahlgutzugang
- 10: Trennsieb
- 11: Spaltdichtung
- 12: Rotor
- 13: Werkzeuge (Stifte)
- 14: Zylindrische Innenwand
- 15: Kühlfläche
- 16: Kühlmedium / Wasser
- 17: Ringfläche
- 18: Auswerfkammer/Auswerfpassagen
- 19: Innerer Ringraum
- 20: Tragestangen
- 21: Gleitring
- 22: Gegenring
- 23: Mahlraum (Boden)
- 24: Mahlgut - Mahlkörpermasse
- 25: Boden
- 26: Mahlgut - Zuführraum
- 27: Flügelrad
- 28: Feder
- 29: Rührbehälter
- 30: Mahlraumabgang
- 31: Mahlbehälter der Tauchmühle

## Patentansprüche

1. Tauchmühle (5) zum Behandeln von fließfähigem Mahlgut (2) mit Mitteln zur Befestigung von Teilen der Tauchmühle an einer vertikalen Rührwelle (3) eines Dissolvers und dem Dissolver selber, mit einem Mahlraum (7,23,26) begrenzenden Mahlbehälter (31) und einem durch die Rührwelle (3) antreibbaren, in dem Mahlbehälter (31) angeordneten Rotor (12), wobei zwischen der Mahlbehälterinnenwand (14) und dem Außenumfang des Rotors (12) ein ringzylindrischer Mahlraum (7) ausgebildet ist, und innerhalb des Rotors (12) ein innerer Ringraum (19) ausgebildet ist, der innerhalb des ringzylindrischen Mahlraumes (7) angeordnet ist, wobei der Mahlraum (7,23,26) ausgebildet ist, um Mahlperlen (8) aufzunehmen, wobei der Mahlraum einen Mahlgutzugang (9) und einen Mahlgutabgang (30) aufweist, wobei ein Trennsieb (10) vorhanden ist, um die Mahlperlen (8) vor dem Mahlgutabgang (30) vom Mahlgut (2) zu trennen,
wobei der Rotor (12) Werkzeuge (13) aufweist, um das Mahlgut (2) und die Mahlperlen (8) im Mahlraum (7,23,26) zu bewegen,
wobei der Rotor (12) Öffnungen aufweist, so dass der Mahlraum (7) und der innere Ringraum (19) miteinander in Verbindung stehen, wobei sich im inneren Ringraum (19) das Trennsieb (10) rohrförmig um die Rührwelle (3) erstreckt und an einem ersten Ende mit der Rührwelle (3) direkt verbunden ist oder über den Rotor (12) verbunden ist, so dass es mit der Rührwelle (3) rotierbar ist,
**dadurch gekennzeichnet, dass**
- das Trennsieb (10) an seinem anderen Ende mit einer Dichtung, vorzugsweise Spaltdichtung (11), ausgestattet ist, die das rotierende Trennsieb (10) zu einem ruhenden Boden (25) der Tauchmühle (5) abdichtet, vorzugsweise mit einem Gleitring (21),
und/oder
- wobei der Rotor (12) mit im Wesentlichen radial verlaufenden Auswerfkammern (18) ausgestattet ist, die sich zum inneren Ringraum (19) erstrecken, und sich dort vorzugsweise aufweiten, wobei eine Tangente des Verlaufs der Auswerfkammer (18) zum Radius des Ringraums in einem im Winkel angestellt ist, der sich in Rotationsrichtung öffnet.

2. Tauchmühle nach Anspruch 1, wobei der Mahlgutzugang eine Einlassöffnung (9) aufweist, in der ein Flügelrad (27) angeordnet ist, das vorzugsweise die Förderung des Mahlgutes unterstützt und auch einen Austritt der Mahlperlen verhindert.

3. Tauchmühle nach einem oder mehreren der vorhergehenden Ansprüche, wobei die Werkzeuge, die vorzugsweise Stifte (13) sind, in Schaufelform angeordnet sind, um den Mahlgutstrom von einem kegelförmigen Mahlgutzuführungsraum (26) in den ringzylindrischen Mahlraum (7) zu beschleunigen, und wodurch die Mahlperlen (8) schon hierdurch weitgehend im Mahlraum (7) gehalten werden;
und/oder
wobei der Rotor (12) im ringzylindrischen Mahlraum (7) mit Werkzeugen, vorzugsweise mit Stiften (13), versehen ist, wobei vorzugsweise zu einer Mahlleistungssteigerung auch zusätzlich die zylindrische Innenwand (14) des Mahlbehälters (31) mit Werkzeugen, vorzugsweise mit Stiften (13), ausgestattet ist.

4. Tauchmühle nach einem oder mehreren der vorhergehenden Ansprüche, wobei der äußere ringzylindrische Mahlraum (7) mit dem inneren Ringraum (19) über einen radial verlaufenden, ebenen rinqflächenförmigen, nachgeordneten Mahlraum (23) und/oder über eine Auswerfkammer (18) verbunden ist,
wobei vorzugsweise ein Rotor (12) im Bereich des ringflächigen, dem ringzylindrischen Mahlraum (7) nachgeordneten Mahlraum (23) im Bereich des Bodens (25) des Mahlbehälters mit Rührwerkzeugen, vorzugsweise mit Stiften (13), die vorzugsweise in Schaufelform angeordnet sind, versehen ist.

5. Tauchmühle nach einem oder mehreren der vorhergehenden Ansprüche, wobei von einer zylindrischen Mantelfläche des Rotorhohlraumes, im inneren Ringraum (19) zwischen den Auswerfkammern (18) nur verjüngende Stege (Maß C), vorzugsweise kleiner als 15 mm verbleiben und vorzugsweise mit einem Radius versehen sind, wobei diese Auswerfkammern (18) axial ihre Form nach unten beibehalten und an der unteren Planfläche (17) des Rotors (12) offen sind, wobei diese Auswerfkammern (18) von der unteren Planfläche (17) nach oben gesehen, am Rotoraußendurchmesser vorzugsweise eine geringere Tiefe als am inneren Hohlraumdurchmesser des Rotors besitzen.

6. Tauchmühle nach einem oder mehreren der vorhergehenden Ansprüche, wobei das Trennsieb (10) an der Innenplanfläche im Zentrum des Rotors (12) leicht lösbar befestigt ist und dadurch zwangsläufig mit der Rührwelle (3) drehbar ist.

7. Tauchmühle nach einem oder mehreren der vorhergehenden Ansprüche, wobei das Trennsieb (10) an seiner unteren Ringfläche mit einem Gleitring (21) versehen ist, der vorzugsweise mit mindestens einer Feder (28) axial belastet wird, wobei dieser Gleitring auf einem vorzugsweise mit verschleißfestem Werkstoff (22) belegten Boden (25) gleitet,
wobei vorzugsweise die Materialien und Federn so ausgelegt sind, dass kurzzeitig auch einen Trennspalt < 0,3 mm bildbar ist.

8. Tauchmühle nach einem oder mehreren der vorhergehenden zwei Ansprüche, wobei der Gleitring (21) selbst aus verschleißfestem Werkstoff mit guten Gleiteigenschaften, vorzugsweise aus Keramik oder Kunststoff ist, vorzugsweise aus PE, PU- Kunststoff oder PTFE Compound.

9. Tauchmühle nach einem oder mehreren der vorhergehenden zwei Ansprüche, wobei das Trennsieb (10) ein Spaltsieb ist, das aus einem spiralförmig aufgewickelten Profildraht besteht, der die Rohrform bildet, wobei der Draht der mit einem definierten Abstand an Halterungsstäben befestigt ist, die Spalte ergeben.

10. Tauchmühle nach einem oder mehreren der vorhergehenden Ansprüche, wobei durch die Auswerfkammern (18) des Rotors (12) und über die horizontalen, ebenen Ringflächen (17) der Mahlraum (7) mit dem inneren Ringraum (19) verbunden ist, wobei der ringzylindrische Mahlraum (7) und teilweise der ebene, ringflächenförmige Mahlraum (23) mit Mahlperlen (8) gefüllt sind, wobei der dem Mahlraum (7) vorgeordnete Mahlgut - Zuführraum (26) mit dem Mahlgutzugang (9) um die Rührwelle (3) im oberen zentrischen Bereich angeordnet ist, und mit dem Zuführ - Flügelrad (27) versehen ist, so dass der Mahlgutstrom mit Unterstützung der Werkzeuge (13) im Zuführraum (26) auf der Kegelfläche des Rotors (12) in den Ring - Mahlraum (7) gefördert werden.

11. Tauchmühle nach einem oder mehreren der vorhergehenden Ansprüche, wobei eine Dispergierscheibe (4) unterhalb der Tauchmühle (5) in einem Rührbehälter (29) an der Rührwelle (3) befestigt ist, und so das Mahlgut durch das Trennsieb (10) unterstützend ansaugt, wobei die Größe des Rotors, die Ausbildung und/oder Anordnung der Werkzeuge (13), die Rotationsgeschwindigkeit der Welle und/oder die Leistungsfähigkeit der Dispergierscheibe (4) so ausgebildet sind, dass der Strom der Mahlgut-Mahlkörpermasse (24) in den Auswerfkammern (18) des Rotors (12) weitgehend durch die auftretenden Zentrifugalkräfte von Mahlperlen (8) befreit ist und das Mahlgut (2) ungehindert durch das Trennsieb (10) die Tauchmühle (5) in den Rührbehälter (29) verlassen kann, wobei das rotierende Trennsieb (10) im Zentrum der Tauchmühle an seinem unteren Ende mit einer Spaltdichtung (11) ausgestattet ist, um ein Austreten der Perlen zu verhindern.

12. Eine Tauchmühle nach einem oder mehreren der Ansprüche 1-12 **gekennzeichnet durch** eine Verwendung an einer Rührwelle (3) eines Dissolvers, an deren Ende sich eine Dispergierscheibe (4) befindet, mit einem Antrieb (1), der die Rührwelle (3) antreibt, die dafür vorgesehen ist, sich in einen Rührbehälter (29) zu erstrecken.

13. Dissolver mit einer Rührwelle (3) an dessen Ende sich eine Dispergierscheibe (4) befindet, mit einem Antrieb (1), der die Rührwelle (3) antreibt, die dafür vorgesehen ist, sich in einen Rührbehälter (29) zu erstrecken, **dadurch gekennzeichnet, dass** eine Tauchmühle nach einem oder mehreren der Ansprüche 1-12 an der Rührwelle (3) befestigt ist.

## Claims

1. Dip mill (5) for treating flowable ground material (2), having means for fastening parts of the dip mill to a vertical stirring shaft (3) of a dissolver and the dissolver itself, having a grinding container (31) which delimits a grinding chamber (7, 23, 26) and a grinding container which can be driven by the stirring shaft (3), rotor (12) arranged in the grinding container (31), an annular cylindrical grinding chamber (7) being formed between the grinding container inner wall (14) and the outer circumference of the rotor (12), and an inner annular chamber (19), which Is arranged inside the annular cylindrical grinding chamber (7), being formed Inside the rotor (12),
the grinding chamber (7,23,26) being adapted to receive grinding beads (8), the grinding chamber having a grinding material access (9) and a grinding material outlet (30), a separating screen (10) being provided to separate the grinding beads (8) from the grinding material (2) prior to the grinding material outlet (30),
the rotor (12) having tools (13) for moving the ground material (2) and the grinding beads (8) in the grinding chamber (7, 23, 26),
the rotor (12) having openings so that the grinding chamber (7) and the inner annular chamber (19) communicate with one another, the separating screen (10) extending in the inner annular chamber (19) in a tubular manner around the stirring shaft (3) and being directly connected at a first end to the stirring shaft (3) or being connected via the rotor (12) so that it can be rotated with the stirring shaft (3),
**characterised in that**
- the separating sieve (10) is provided at Its other end with a seal, preferably a gap seal (11), which seals the rotating separating sieve (10) to a stationary bottom (25) of the immersion mill (5), preferably with a sliding ring (21),
and/or
- wherein the rotor (12) is provided with substantially radially extending ejection chambers (18) which extend to the inner annular space (19) and preferably expand there, wherein a tangent of the course of the ejection chamber (18) to the radius of the annular space is set at an angle which opens in the direction of rotation.

2. immersion mill according to claim 1, wherein the material to be ground has an inlet opening (9) in which an impeller (27) is arranged, which preferably supports the conveying of the material to be ground and also prevents an outlet of the grinding beads.

3. immersion mill according to one or more of the preceding claims, wherein the tools, which are preferably pins (13), are arranged in blade form in order to accelerate the grinding material flow from a conical grinding material feed chamber (26) into the annular cylindrical grinding chamber (7), and whereby the grinding beads (8) are already thereby largely held in the grinding chamber (7);
and/or
the rotor (12) being provided with tools, preferably with pins (13), in the annular cylindrical grinding chamber (7), the cylindrical inner wall (14) of the grinding container (31) being preferably additionally equipped with tools, preferably with pins (13), in addition to an increase in grinding capacity.

4. Dip mill according to one or more of the preceding claims, wherein the outer annular cylindrical grinding chamber (7) is connected to the inner annular chamber (19) via a radially extending, flat, annular, downstream grinding chamber (23) and/or via an ejection chamber (18), preferably a rotor (12) in the region of the annular grinding chamber (23) arranged downstream of the annular cylindrical grinding chamber (7) being provided in the region of the base (25) of the grinding container with stirring tools, preferably with pins (13) which are preferably arranged in blade form.

5. Dip mill according to one or more of the preceding claims, wherein only tapered webs (dimension C), preferably smaller than 15 mm, remain in the Inner annular space (19) between the ejection chambers (18) from a cylindrical outer surface of the rotor cavity, preferably provided with a radius, wherein these ejection chambers (18) axially retain their shape downwards and are open at the lower planar surface (17) of the rotor (12), wherein these ejection chambers (18), viewed from the lower planar surface (17) upwards, preferably have a smaller depth at the rotor outer diameter than at the inner cavity diameter of the rotor.

6. immersion mill according to one or more of the preceding claims, wherein the separating screen (10) is easily detachably fastened to the inner planar surface in the centre of the rotor (12) and is thereby positively rotatable with the agitator shaft (3).

7. immersion mill according to one or more of the preceding claims, the separating screen (10) being provided on Its lower annular surface with a sliding ring (21) which is preferably axially loaded with at least one spring (28), this sliding ring sliding on a base (25) which is preferably covered with wear-resistant material (22), whereby preferably the materials and springs are designed in such a way that a separation gap < 0.3 mm can also be formed for a short time.

8. Immersion mill according to one or more of the above two requirements, wherein the sliding ring (21) itself is made of wear-resistant material with good sliding properties, preferably of ceramic or plastic, preferably of PE, PU plastic or PTFE compound.

9. Immersion mill according to one or more of the preceding two claims, wherein the separating sieve (10) is a slot sieve consisting of a spirally wound profile wire forming the tubular shape, the wire being fixed at a defined distance to support bars providing the slots.

10. Dip mill according to one or more of the preceding claims, wherein the grinding chamber (7) is connected to the inner annular chamber (19) by the ejection chambers (18) of the rotor (12) and via the horizontal, flat annular surfaces (17), wherein the annular cylindrical grinding chamber (7) and partially the flat, annular grinding chamber (23) are filled with grinding beads (8), wherein the grinding material feed chamber (26) arranged upstream of the grinding chamber (7) is arranged with the grinding material access (9) around the agitator shaft (3) In the upper central region, and is provided with the feed impeller (27), so that the grinding material stream is conveyed into the annular grinding chamber (7) with support of the tools (13) in the feed chamber (26) on the conical surface of the rotor (12).

11. An immersion mill according to one or more of the preceding claims, wherein a dispersion disc (4) is fixed to the stirring shaft (3) below the immersion mill (5) in a stirring vessel (29) in a stirring tank (29) and thus sucks in the material to be ground in a supporting manner through the separating sieve (10), wherein the size of the rotor, the formation and/or arrangement of the tools (13), the rotational speed of the shaft and/or the efficiency of the dispersion disc (4) are so formed, in that the flow of the ground material grinding body mass (24) in the ejection chambers (18) of the rotor (12) is largely freed from grinding beads (8) by the centrifugal forces which occur, and the ground material (2) can leave the immersion mill (5) unhindered by the separating sieve (10) into the stirring container (29), the rotating separating sieve (10) being equipped with a gap seal (11) at Its lower end in the centre of the immersion mill in order to prevent the beads from escaping.

12. an immersion mill according to one or more of claims 1-12 **characterized by** use on a stirring shaft (3) of a dissolver at the end of which there is a dispersing disc (4) with a drive (1) driving the stirring shaft (3) intended to extend into a stirring vessel (29).

13. A dissolver having a stirring shaft (3) at the end of which there Is a dispersing disc (4), a drive (1) driving the stirring shaft (3) which is adapted to extend into a stirring vessel (29), **characterised in that** an immersion mill is attached to the stirring shaft (3) according to one or more of claims 1-12.

## Revendications

1. Un broyeur à panier à billes (5) pour le traitement d'un broyat fluide (2) avec des moyens pour fixer des parties du broyeur à panier à billes à un arbre de rotation vertical (3) d'un dissolveur et le dissolveur lui-même, avec un récipient de broyage (31) délimitant une chambre de broyage (7, 23, 26) et un container de broyage qui peut être entraîné par l'arbre de rotation (3), un rotor (12) disposé ans le récipient de broyage (31), une chambre de broyage annulaire cylindrique (7) étant formée entre la paroi interne du récipient de broyage (14) et la circonférence externe du rotor (12), et un espace annulaire interne (19), qui est disposée à l'intérieur de la chambre de broyage annulaire cylindrique (7), qui est formée à l'intérieur du rotor (12),
la chambre de broyage (7, 23, 26) étant adaptée pour recevoir des billes de broyage (8), la chambre de broyage ayant un accès de matériau à broyer (9) et une sortie de matériau à broyer (30), un tamis de séparation (10) étant prévu pour séparer les billes de broyage (8) du matériau à broyer (2) avant la sortie du matériau à broyer (30),
le rotor (12) ayant des outils (13) pour déplacer le broyat (2) et les billes de broyage (8) au sein de la chambre de broyage (7, 23, 26),
le rotor (12) ayant des ouvertures, de sorte que la chambre de broyage (7) et l'espace annulaire intérieur (19) communiquent l'un avec l'autre, le tamis de séparation (10) s'étendant dans l'espace annulaire intérieur (19) suivant une manière tubulaire autour de l'arbre de rotation (3) et peut être directement connecté à une extrémité de l'arbre de rotation (3) ou étant connecté via le rotor (12) de telle manière à être entraîné avec l'arbre de rotation (3),
**caractérisé en ce que**
- le tamis de séparation (10) est pourvu à son autre extrémité d'un joint, de préférence un joint d'étanchéité (11), venant sceller le tamis de séparation tournant (10) au un fond stationnaire (25) du broyeur à panier à billes (5), de préférence avec une bague coulissante (21),
et/ou
- dans lequel le rotor (12) est fourni avec des chambres d'éjection s'étendant substantiellement radialement (18), qui s'étendent vers l'espace annulaire intérieur (19) et s'y répandent là, dans lequel une tangente de la course de la chambre d'éjection (18) vers le rayon de l'espace annulaire est fixé à une angle s'ouvrant dans la direction de rotation.

2. Le broyeur à panier à billes selon la revendication 1, dans lequel le matériau à broyer présente une ouverture d'entrée (9) dans lequel une hélice (27) est disposée, qui supporte de préférence le transport du matériau à broyer et empêche également une sortie des billes de broyage.

3. Le broyeur à panier à billes selon une ou plusieurs des revendications précédentes, dans lequel les outils, qui sont de préférence des broches (13), sont agencés en forme de lame afin d'accélérer l'écoulement du matériau de broyage à partir d'un espace conique d'alimentation de matériau de broyage (26) dans la chambre de broyage cylindrique annulaire (7), et par lesquels les billes de broyage (8) déjà ainsi largement maintenues dans la chambre de broyage (7);
et/ou
dans lequel le rotor (12) est pourvu d'outils, de préférence des broches (13), au sein de la chambre de broyage cylindrique annulaire (7), la paroi interne cylindrique (14) du récipient de broyage (31) étant de préférence équipée d'outils supplémentaires, de préférence avec des broches (13), supplémentaires pour un accroissement de la capacité de broyage.

4. Le broyeur à panier à billes selon une ou plusieurs des revendications précédentes, dans lequel la chambre de broyage cylindrique annulaire extérieure (7) est connectée à l'espace annulaire intérieur (19) via une chambre de broyage aval annulaire plate (23) s'étendant radialement et/ou via une chambre d'éjection (18), dans laquelle, de préférence un rotor (12) au sein de la chambre de broyage annulaire (23) est disposé en aval de la chambre de broyage cylindrique annulaire (7), agencé dans la région de la base (25) du container de broyage avec les outils rotatifs, de préférence avec des broches (13) qui sont de préférence de forme de lame.

5. Le broyeur à panier à billes selon une ou plusieurs des revendications précédentes, dans lequel seules des bandes coniques (dimension C), de préférence inférieures à 15 mm, restent dans l'espace annulaire interne (19) entre les chambres d'éjection (18) à partir d'une surface externe cylindrique de la cavité du rotor, de préférence à rayon, dans lequel ces chambres d'éjection (18) conservent axialement leur forme vers le bas et s'ouvrent à la surface plane inférieure (17) du rotor (12), dans lequel ces chambres d'éjection (18), vues de la surface plane inférieure (17) vers le haut, ont de préférence une profondeur inférieure au diamètre extérieur du rotor qu'au diamètre de la cavité interne du rotor.

6. Le broyeur à panier à billes selon une ou plusieurs des revendications précédentes, dans lequel le tamis de séparation (10) est fixé de manière aisément amovible à la face plane intérieure au centre du rotor (12) et est donc nécessairement rotatif avec l'arbre d'agitation (3).

7. Le broyeur à panier à billes selon une ou plusieurs des revendications précédentes, dans lequel le tamis séparateur (10) est muni à sa surface annulaire inférieure d'une bague coulissante (21), qui est de préférence chargée axialement d'au moins un ressort (28), ladite bague coulissante coulissant sur une base (25) qui est de préférence recouverte d'un matériau résistant à l'usure (22), dans lequel, de préférence, les matériaux et les ressorts sont conçus de telle sorte que pendant un court laps de temps, un intervalle de séparation <0,3 mm puisse également être formé.

8. Le broyeur à panier à billes selon une ou plusieurs des deux revendications précédentes, dans lequel la bague de glissement (21) elle-même est constituée d'un matériau résistant à l'usure ayant de bonnes propriétés de glissement, de préférence de céramique ou de matière plastique, de préférence de PE, de matière plastique PU ou de PTFE.

9. Le broyeur à panier à billes selon une ou plusieurs des deux revendications précédentes, dans lequel le tamis de séparation (10) est un tamis divisé constitué d'un fil métallique profilé enroulé en spirale formant la forme tubulaire, le fil métallique étant fixé à une distance définie aux barres de support créant des espaces.

10. Le broyeur à panier à billes selon une ou plusieurs des revendications précédentes, dans lequel la chambre de broyage (7) est reliée à l'espace annulaire interne (19) par les chambres d'éjection (18) du rotor (12) et par les surfaces annulaires plates et horizontales (17), dans lequel la chambre de broyage cylindrique annulaire (7) et, partiellement la chambre de broyage plane annulaire (23) sont remplies de billes de broyage (8), dans lequel la chambre d'alimentation en matériau à broyer (26) disposée en amont de la chambre de broyage (7) est agencée avec un accès de matériau à broyer (9) autour de l'arbre d'agitation (3) dans la région centrale supérieure, et est fourni avec le rotor de chargement (27), de telle manière que le flux de matériaux à broyer est amené dans la chambre de broyage annulaire (7) avec support des outils (13) dans la chambre d'alimentation (26) sur la surface conique du rotor (12).

11. Le broyeur à panier à billes selon une ou plusieurs des revendications précédentes, dans lequel un disque de dispersion (4) est fixé à l'arbre rotatif (3) en dessous du broyeur à billes à panier (5) dans un récipient tournant (29) au sein d'une cuve rotative (29) et aspire ainsi le matériau à broyer de manière soutenue à travers le tamis séparateur (10), dans lequel la taille du rotor, la formation et/ou la disposition des outils (13), la vitesse de rotation de l'arbre et/ou l'efficacité du disque de dispersion (4) sont ainsi formées, en ce sens que le flux de la masse de corps pouvant être broyés (24) dans les chambres d'éjection (18) du rotor (12) est en grande partie libéré des billes de broyage (8) par les forces centrifuges qui se produisent, et le broyable (2) peut laisser le broyeur à panier à billes (5) sans perturbation du tamis de séparation (10) dans le récipient rotatif (29), le tamis de séparation tournant (10) étant équipé d'un espace joint (11) à son extrémité inférieure au centre du broyeur à panier à billes pour empêcher les billes de s'échapper.

12. Le broyeur à panier à billes selon une ou plusieurs des revendications 1 à 12, **caractérisé par** l'utilisation sur un arbre de rotation (3) d'un dissolveur à l'extrémité duquel se trouve un disque de dispersion (4), avec un entraînement (1) entraînant l'arbre de rotation (3) destiné à s'étendre dans un réservoir rotatif (29).

13. Un dissolveur avec un arbre rotatif (3) à l'extrémité duquel se trouve un disque dispersant (4), avec un entraînement (1) entraînant l'arbre rotatif (3), qui est destiné à s'étendre dans un récipient d'agitation (29), **caractérisé en ce qu'**un broyeur à panier à billes selon l'une ou plusieurs des revendications 1 à 12 est fixé à l'arbre rotatif (3).
